# EUROPÄISCHE PATENTSCHRIFT

(11) **EP 0 170 142 B1**
(45) Veröffentlichungstag und Bekanntmachung des Hinweises auf die Patenterteilung: **22.03.1989**
(21) Anmeldenummer: 85108785.8
(22) Anmeldetag: 13.07.1985
(51) Int. Cl.: F17C 13/00, F17C 3/08

(54) **Sicherheitseinsatz für Gefässe zum Aufbewahren tiefsiedender verflüssigter Gase**
Safety device for vessels for storing low-boiling liquefied gases
Dispositif de sécurité pour réservoirs destinés à emmagasiner des gaz liquéfiés à bas point d'ébullition

(30) Priorität: 31.07.1984 DE 3428140
(43) Veröffentlichungstag der Anmeldung: 05.02.1986
(73) Patentinhaber: MESSER GRIESHEIM GMBH, D-60314 Frankfurt (DE)
(72) Erfinder: Fieseler, Heinrich, D-4047 Dormagen 5 (DE)

(56) Entgegenhaltungen:
- FR-A- 2 249 282
- GB-A- 984 095
- US-A- 3 201 946

## Beschreibung

Die Erfindung betrifft einen Sicherheitseinsatz für Gefäße zum Aufbewahren tiefsiedender verflüssigter Gase nach dem Oberbegriff des Anspruches 1.

Gefäße zum Aufbewahren tiefsiedender verflüssigter Gase, die eine halsförmige Öffnung zur Füllung und Entnahme besitzen, beispielsweise Heliumkannen, werden mit einem Sicherheitseinsatz versehen. Dieser besteht im wesentlichen aus einem Sicherheitshalsrohr, welches so im Gefäßhals angeordnet wird, daß sich zwischen Gefäßhals und Sicherheitshalsrohr ein Ringraum ausbildet. Durch eine Öffnung im Sicherheitshalsrohr erfolgt die Füllung und Entnahme der Flüssigkeit. Am Sicherheitshalsrohr ist ferner ein Sicherheitsventil angebracht. Der Ringraum steht mit der Abgasleitung zur Entnahme verdampften Gases in Verbindung.

Der Einsatz des Sicherheitshalsrohres verhindert ein Verstopfen der Füll- und Entnahmeöffnung durch Ausfrieren von Wasser und Kohlendioxid nach Lufteinbrüchen.

Die Abgasleitung ist ein Ringraum, in welchem die darin befindliche Gassäule bei geöffnetem und geschlossenem Abgasventil dazu neigt, Taconisschwingungen auszubilden. Dies sind mechanisch-thermische Schwingungen einer Gassäule, durch welche eine starke Verdampfung der Flüssigkeit verursacht wird. Sicherheitseinsätze der beschriebenen Art zeigen beispielsweise die DE-OS 2 042 869 und die DE-PS 2 747 492. Die DE-PS 2 747 492 zeigt einen Sicherheitseinsatz, bei dem sich Taconisschwingungen dadurch vermeiden lassen, daß das verdampfte Gas sowohl durch das Halsrohr als auch durch den Ringraum entnommen wird. Dieses Prinzip läßt sich jedoch nicht universell anwenden. Aus der FR-A-2 249 282 ist ein mit einem Stopfen verschlossener Kryostat zur Aufbewahrung kryogener Produkte bekannt, bei dem zwischen Hals und Stopfen ein schraubenlinienförmiger Kanal zur Abfuhr der verdampften kryogenen Flüssigkeit vorgesehen ist. Diese Maßnahme dient ausschließlich dazu, den Hals durch die abziehenden Dämpfe besonders wirksam zu kühlen.

Der Erfindung liegt die Aufgabe zugrunde, einen Sicherheitseinsatz für Gefäße zum Aufbewahren tiefsiedender verflüssigter Gase zu schaffen, bei dem mit Sicherheit die Entstehung von Taconisschwingungen verhindert wird.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen.

Vorteilhafte Weiterbildungen der Erfindung sind in den Unteransprüchen angegeben.

Durch die Ausbildung eines wendelförmigen Strömungskanals mit zunehmender Steigung im Ringraum werden die Gasschwingungen in Längsrichtung des Gefäßhalses, welche sich üblicherweise durch Erwärmung des Gases und die damit verbundene Volumenausdehnung ergeben, gestört und ein Wärmetransport in den Behälter vermieden. Bei der Entnahme ist das Abgas gezwungen, eine zusätzliche kreisende Bewegung um das Halsrohr auszuüben. Der Gasweg wird hierdurch verlängert und die Gasgeschwindigkeit vergrößert. Dies ist sehr erwünscht, damit der Gefäßhais intensiv abgekühlt wird. Aus diesem Grund wird auch bei bisherigen Konstruktionen der Ringraum sehr eng gemacht.

Der wendelförmige Strömungskanal gemäß der Erfindung kann im einfachsten Fall durch Aufkleben entsprechender Wendeln, beispielsweise aus Kunststoff, auf das Halsrohr gebildet werden. Bei einer ausgeführten Konstruktion wurden hierzu 0,8 mm dicke Kunststoffbänder verwendet. Das Halsrohr kann auch von vornherein mit derartigen Wendeln hergestellt werden, beispielsweise als Blasformteil. Bei diesen Ausführungsformen ist es leicht möglich, die Steigung der Wendeln in Strömungsrichtung zu vergrößern. Der Querschnitt des wendelförmigen Strömungskanals wird dadurch in Strömungsrichtung ständig vergrößert.

Auf diese Weise kann die Volumenausdehnung des sich ständig erwärmenden, abströmenden Gases so kompensiert werden, daß die Gasgeschwindigkeit zumindest annähernd konstant bleibt. Es hat sich gezeigt, daß auf diese Weise nicht nur Taconisschwingungen mit Sicherheit vermieden werden, sondern auch der Kälteinhalt des abströmenden Gases vorzüglich ausgenutzt werden kann.

Zwei Ausführungsbeispiele der Erfindung sollen anhand der beigefügten Zeichnungen erläutert werden.

Es zeigen:
Fig. 1 ein Gefäß zur Aufbewahrung von flüssigem Helium mit einem Sicherheitseinsatz im Schnitt;
Fig. 2 im Detail ein Sicherheitshalsrohr mit Wendein unterschiedlicher Steigung.

Fig. 1 zeigt das Oberteil eines aus einem Innenbehälter 1 und einem Außenbehälter 2 bestehenden Gefäßes zur Aufbewahrung von flüssigem Helium 4. Zwischen Innenbehälter 1 und Außenbehälter 2 befindet sich eine Isolierung 3. Vom Innenbehälter 1 führt der Gefäßhals 5 nach außen und endet in einem Flansch. Mit dem Flansch 6 ist der Halseinsatzkopf 7 verbunden. Dieser enthält das Sicherheitshalsrohr 8 und in dessen Verlängerung nach außen ein Heberventil 9 zur Füllung und Entnahme. An die Verlängerung des Sicherheitshalsrohres 8 ist außerdem ein Sicherheitsventil 10 und ein Manometer 11 angeschlossen. Das Ende des Gefäßhalses 5 ist mit der Abgasleitung 12 verbunden, in welcher ein Sicherheitsventil 13, ein Absperrventit 14 und ein Rückschlagventil 15 angeordnet sind. Der zwischen Sicherheitshaisrohr 8 und dem Gefäßhals 5 gebildete Ringraum 16 wird gemäß der Erfindung durch aufgeklebte Wendeln 17 als wendelförmiger Strömungskanal ausgebildet. Dieser stellt einen wirksamen Widerstand gegen die longitudinale Ausbreitung von Druckwellen dar, die sich durch Volumenvergrößerung bei der Erwärmung des Gases ausbilden und die Taconisschwingungen ergeben. Durch den wendelförmigen Strömungskanal wird der Weg des Abgases und dessen Geschwindigkeit vergrößert, wodurch der Hals intensiver gekühlt wird. Dies ist ein zusätzlicher Vorteil des erfindungsgemäßen Sicherheitseinsatzes. Fig. 2 zeigt als Ausschnitt im Detail einen Gefäßhals 5 mit Sicherheitshalsrohr 8 und aufgeklebter Wendel 17. Die Wendeln 17 besitzen erfindungsgemäß in Strömungsrichtung eine zunehmende Steigung. Die Strömungsrichtung ist durch Pfeile 18 angegeben. Hierdurch wird die Volumenvergrößerung des abströmenden, sich erwärmenden Gases so kompensiert, daß eine nahezu konstante Gasgeschwindigkeit erhalten wird.

## Patentansprüche

1. Sicherheitseinsatz für ein Gefäß mit einem Innen- (1) und einem Außenbehälter (2) zum Aufbewahren tiefsiedender verflüssigter Gase, wobei der Innenbehälter mit dem Außenbehälter mittels eines den Gefäßhals (5) bildenden Rohres verbunden ist, am Gefäßhals eine Abgasleitung (12) angebracht ist und unter Ausbildung eines dem Abzug verdampften Gases dienenden Ringraumes (16) in dem Gefäßhals ein Sicherheitshalsrohr (8) mit einer Öffnung zur Füllung und Entnahme sowie mit einem Sicherheitsventil (10) konzentrisch angeordnet ist, dadurch gekennzeichnet, daß im Ringraum ein wendelförmiger Strömungskanal ausgebildet ist und die Wendeln (17) in Strömungsrichtung eine zunehmende Steigung besitzen, so daß das verdampfte Gas annähernd eine konstante Strömungsgeschwindigkeit besitzt.

2. Sicherheitseinsatz nach Anspruch 1, dadurch gekennzeichnet, daß der wendelförmige Strömungskanal durch eine aufgeklebte Wendel gebildet wird.

3. Sicherheitseinsatz nach Anspruch 1, dadurch gekennzeichnet, daß der wendelförmige Strömungskanal durch die Ausbildung des Sicherheitsrohres als Blasformteil oder Spritzgußteil mit aufgeprägter Wendel erzeugt wird.

## Claims

1. Safety insert for a vessel having an inner container (1) and an outer container (2) for the storing of low-boiling liquefied gases, the inner container being connected to the outer container by means of a tube forming the vessel neck (5), a discharge line (12) being attached to the vessel neck and a safety neck tube (8) with an opening for filling and removal and with a safety valve (10) being arranged concentrically in the vessel neck, forming an annular space (16) which serves the discharge of vaporized gas, characterized in that a helical flow channel is formed in the annular space and the helixes (17) have an increasing rise in flow direction, so that the vaporized gas has approximately a constant flow velocity.

2. Safety insert according to Claim 1, characterized in that the helical flow channel is formed by an adhesively attached helix.

3. Safety insert according to Claim 1, characterized in that the helical flow channel is produced by the formation of the safety pipe as a blow moulding or injection moulding with embossed helix.

## Revendications

1. Dispositif de sécurité destiné à un vase contenant das gaz liquéfiés à bas point d'ébullition et comprenant un récipient intérieur (1) et un récipient extérieur (2), le récipient intérieur étant relié au récipient extérieur par un tube formant le col (5) du récipient avec une conduite d'évacuation de gaz (12) ainsi qu'un tube de col de sécurité (8) muni d'une ouverture pour le remplissage et l'extraction et d'une soupape de sécurité (10), tube de sécurité disposé de manière concentrique dans le col du récipient pour former un volume annulaire (16) servant à l'extraction du gaz vaporisé, dispositif caractérisé en ce qu'un canal d'écoulement hélicoïdal est réalisé dans le volume annulaire et les hélices (17) présentent un pas croissant dans la direction de l'écoulement de sorte que le gaz vaporisé s'écoule à une vitesse pratiquement constante.

2. Dispositif de sécurité selon la revendication 1, caractérisé en ce que le canal d'écoulement hélicoïdal est formé par une hélice rapportée par collage.

3. Dispositif de sécurité selon la revendication 1, caractérisé en ce que le canal d'écoulement hélicoïdal est constitué par le tube de sécurité réalisé pour la forme d'une pièce moulée par soufflage ou sous la forme d'une pièce injectée réalisée avec des hélices intégrées.
